# EUROPÄISCHE PATENTSCHRIFT

(11) **EP 0 137 374 B1**
(45) Veröffentlichungstag und Bekanntmachung des Hinweises auf die Patenterteilung: **09.09.1987**
(21) Anmeldenummer: 84111220.4
(22) Anmeldetag: 20.09.1984
(51) Int. Cl.: A44B 11/25

(54) **Gurtschloss für ein Sicherheitsgurtsystem**
Buckle for a safety belts system
Boucle pour système de ceintures de sécurité

(30) Priorität: 22.09.1983 DE 8327221 U
(43) Veröffentlichungstag der Anmeldung: 17.04.1985
(73) Patentinhaber: Van Riesen & Co., D-25421 Pinneberg (DE)
(72) Erfinder: van Riesen, Reiner, D-2200 Elmshorn (DE)
(74) Vertreter: Pietzcker, Rolf (DE)

## Beschreibung

Die Erfindung betrifft ein Gurtschloß für ein Gurtsystem mit einem Beckengurt und zwei Schultergurten, wobei das eine Ende des Beckengurtes an einem vom Schloßgehäuse eingefaßten, metallischen Rahmen befestigt ist und das andere Ende des Beckengurtes mit einer metallischen Schloßzunge verbunden ist, die in das Schloßgehäuse steckbar und mit dem Rahmen über eine von Hand mittels einer Taste lösbare Sperre verrastbar ist, während zur Befestigung der Schultergurtenden Endstücke vorgesehen sind, die bei in Schließstellung befindlichem Gurtschloß auf einem gemeinsamen Halteteil fluchtend aufgesteckt sind.

Ein bekanntes Gurtschloß dieser Art ermöglicht es, daß die Gurtband-Endstücke auf ein gemeinsames Halteteil aufgesteckt werden, wobei diese Endstücke nach Verrastung der Schloßzunge im Schloßgehäuse gegen Abgleiten vom Halteteil gesichert sind. Da das Halteteil ein Bestandteil des vom Schloßgehäuse im wesentlichen verkleideten Schloßrahmens ist, benötigt es beträchtlichen Platz, weil es außerhalb des eigentlichen Schloßgehäuses vorgesehen sein muß. Ferner weist das Schloßgehäuse eine aus relativ vielen Einzelteilen bestehende Mechanik auf, mit deren Hilfe ein Gurtband-Endstück formschlüssig arretiert auf dem Halteteil gesichert ist. Diese Mechanik verursacht wegen ihrer Einzelteile entsprechend hohe Fertigungskosten, und es besteht die Gefahr, daß wegen Verschleißes dieser Teile die Funktionssicherheit, insbesondere die Entriegelung der Gurtband-Endstücke im Notfall, gefährdet ist. Auch ist das Zusammenstecken des Gurtschlosses noch verbesserungsbedürftig, da wenigstens eines der aufgesteckten Endstücke beim Einführen der Schloßzunge noch besonders festgehalten werden muß, was zu einer umständlichen Handhabung des Gurtschlosses führt. Schließlich kann die Schloßzunge auch dann verrastet werden, wenn nicht sämtliche Gurtband-Endstücke auf dem erwähnten Halteteil aufgesteckt sind, wobei auch der Verrastungsvorgang der Schloßzunge ggf. zusätzliche Handgriffe erfordert und somit auch hierdurch die Schloßbedienung erschwert ist.

Die Aufgabe der Erfindung besteht in der Schaffung eines Gurtschlosses der einleitend angeführten Art, das in seinem Aufbau weiter vereinfacht, kompakter gestaltet und in seiner Bedienung erleichtert und sicherer gemacht ist sowie hinsichtlich der Verrastung der Schloßzunge verbessert ist.

Die Lösung dieser Aufgabe geht von dem angegebenen Gurtschloß aus und kennzeichnet sich dadurch, daß die Gurtband-Endstücke bei einer durch Formschluß festgelegten Anlage aneinander mit ihren Aufsteckschlitzen fluchten, daß die Schloßzunge von einer Seite her durch die Schlitze steckbar ist und daß der auf der anderen Seite aus den Aufsteckschlitzen herausragende Abschnitt der Zunge in dem Gehäuse verriegelbar ist, nachdem wenigstens ein an dem dem Gehäuse benachbarten Gurtband-Endstück vorgesehenes Steuerorgan durch Verstellung eines federbelasteten Riegels dessen Sperrstellung aufgehoben hat.

Ein derartiges Gurtschloß ist in seinem Aufbau weiter vereinfacht und kompakter ausgestaltet, da ein entsprechend groß bemessenes gemeinsames Halteteil für die Gurtband-Endstücke am Schloßgehäuse entfällt. Stattdessen sitzen die Endstücke auf einem relativ kurzen Abschnitt der Schloßzunge. Die Bedienung, insbesondere das Zusammenstecken des Schlosses, ist insofern vereinfacht, als daß die Gurtband-Endstücke zunächst miteinander gekuppelt und so auf die Schloßzunge aufgesteckt werden, die dann mit dem übrigen Schloß verrastet und verriegelt wird, was insgesamt leicht und schnell durchgeführt werden kann, wobei die miteinander verbunden Endstücke und die Schloßzunge beim Verrastungsvorgang auf einfache Weise mit der Hand zusammengehalten und geführt werden können. Die Verrastung der Schloßzunge im übrigen Schloß ist insofern sicherer gestaltet, als daß die Zunge nicht ohne weiteres oder leichtfertig in ihre Rastlage gebracht werden kann, sondern dies ist erst nach Freigabe der Rastposition durch einen Riegel möglich. Dieser wird jedoch erst dann betätigt, wenn beide Gurtband-Endstücke in richtiger Lage auf der Zunge sitzen, da eines der Endstücke das den Riegel verstellende Steuerorgan aufweist. Weitere vorteilhafte Merkmale der Erfindung ergeben sich aus der vorzugsweisen Ausgestaltung gemäß den Unteransprüchen.

Die Erfindung ist nachstehend anhand eines in den anliegenden Zeichnungen dargestellten Ausführungsbeispieles näher erläutert. Die Zeichnungen zeigen in schematischer Darstellung :
Figur 1 eine Aufsicht auf das im wesentlichen auseinandergezogen dargestellte Ausführungsbeispiel,
Figur 2 eine Aufsicht auf das zusammengesteckte Ausführungsbeispiel mit fehlendem Schloßgehäuse,
Figur 3 in Aufsicht die beiden Gurtband-Endstücke vor ihrem Zusammenfügen,
Figur 4 einen Schnitt nach der Linie IV-IV in Figur 3,
Figur 5 ein zusammengestecktes Gurtschloß in teilweise geschnittener Darstellung,
Figur 6 das teilweise längsgeschnittene Gurtschloß kurz vor dem Einrasten der Schloßzunge,
Figur 7 das teilweise längsgeschnittene Gurtschloß nach dem Einrasten der Schloßzunge.

Gemäß Figur 1 besteht das dargestellte Gurtschloß aus dem Schloßgehäuse 1, das in seinem Innern den üblichen Sperrund Auslösemechanismus enthält, der weiter unten näher erläutert ist, aus der Schloßzunge 2 sowie mindestens aus den beiden Endstücken 3 und 4 zur Befestigung an den Enden 5 von nicht weiter dargestellten Schultergurten. Die vorzugsweise vollständig aus Kunststoff bestehenden Endstücke 3 und 4 weisen außer den üblichen Bereichen zur Befestigung der Schuftergurte zwei den Gurtschloßteilen 1 und 2 zugekehrten Arme 6 bzw. 7 auf, wobei jeder Arm einen Schlitz 8 bzw. 9 aufweist. Diese Schlitze fluchten miteinander, wenn die Arme 6, 7 in ihrer vorbestimmten Betriebslage gegeneinander zur Anlage gebracht sind, wie es aus den Figuren 1 und 2 hervorgeht. Durch diese Schlitze wird die Schloßzunge 2 hindurchgesteckt, wobei dann die beiden Arme 6, 7 auf dem Abschnitt 2a der Zunge 2 zu liegen kommen. Der Abschnitt 2b der Zunge 2 erstreckt sich in üblicher Weise in das Schloßgehäuse 1 und rastet in dieses ein. Hierzu zeigt Figur 2, wie die Arme 6 und 7 auf dem Abschnitt 2a sitzen, wobei der Abschnitt 2b der Zunge 2 auf der anderen Seite der Schlitze herausragt, so daß dieser Abschnitt in das Schloßgehäuse 1 eingesteckt werden kann. Außer dem Abschnitt 2a ist die Schloßzunge 2 in ihrem übrigen Aufbau bekannt, so daß sie nicht weiter erläutert zu werden braucht.

Der Abschnitt 2a der Schloßzunge 2 ist gemäß Figur 1 in Aufsteckrichtung der Zunge verjüngt ausgebildet, und dies ist ebenfalls entsprechend bei den Aufsteckschlitzen 8 und 9 der Arme 6 bzw. 7 der Fall. Hierdurch wird vermieden, daß die Schloßzunge 2 in dem Schloßgehäuse 1 bei nur einem aufgesteckten Endstück oder bei falsch aufgestecktem Endstück verrastet werden kann. Sollte der Fall eintreten, daß das Endstück 4 allein auf den Abschnitt 2a aufgesteckt wird, so kann letztlich eine Verriegelung der Schloßzunge 2 nicht erfolgen, da aufgrund des Spieles zwischen dem Abschnitt 2a und dem Aufsteckschlitz 9 des Armes 7 dieser Arm immerhin noch soweit zurückgeschoben wird, daß die an ihm gehäuseseitig vorgesehenen Steuerorgane 10 noch nicht voll wirksam werden können, so daß eine Verrastung des Zungenabschnittes 2b nicht erfogen kann.

Wie deutlicher aus den Figuren 3 und 4 zu ersehen ist, ist der Arm 6 des einen Gurtband-Endstückes 3 mit einem Steg 11 versehen, der sich vom Arm 6 seitwärts und gemäß den Figuren 1 und 2 über den Arm 7 des anderen Endstüpkes 4 erstreckt. Dieser Steg 11 ist mit einem Vorsprung 12 versehen, der in eine entsprechende Vertiefung 13 des Armes 7 des anderen Endstückes 4 formschlüssig eingreift. Der Steg 11 und der an ihm vorgesehene Vorsprung 12 sowie die Vertiefung 13 erstrecken sich - in Steckrichtung der Schloßzunge 2 gesehen - quer zu der Zunge und weisen zu ihr einen Abstand auf.

Bevor die Endstücke 3 und 4 auf den Abschnitt 2a der Schoßzunge 2 aufgesteckt werden, werden zunächst die Arme 6 und 7 gegeneinander so zur Anlage gebracht, daß der Vorsprung 12 in die Vertiefung 13 eingreift, wodurch die Aufsteckschlitze 8 und 9 zueinander in Fluchtlage gebracht sind. Die so miteinander gekuppelten Endstücke 3 und 4 können nun leicht gemeinsam auf den Abschnitt 2a der Schloßzunge 2 aufgesteckt werden. Der aufgesteckte Zustand ist in Figur 2 dargestellt.

Obwohl es sich als vorteilhaft erwiesen hat, daß der Vorsprung 12 und die Vertiefung 13 in Form einer Nut-Feder-Ausbildung gestaltet sind, können jedoch auch andere Formschlußausbildungen angewendet werden, z. B. ein Zapfen, der in eine entsprechende Ausnehmung eingreift. Ferner ist es auch möglich, daß das vorspringende Formschlußmittel am Arm 7 und das aufnehmende Formschlußmittel am Arm 6 vorgesehen ist.

Wie bereits erwähnt, weist der Arm 7 des Gurtband-Endstückes 4 zwei vorspringende Steuerorgane 10 auf. Diese Steuerorgane kommen beim Einschieben der Schloßzunge 2 in das Schloßgehäuse 1 gegen die beiden Schenkel 14a eines vorzugsweise aus Kunststoff bestehenden, U-förmigen Riegels 14 zur Anlage und drücken den Riegel zurück, wie es aus den Figuren 5 und 6 zu ersehen ist. Im Stegbereich 14b weist der Riegel 14 vorzugsweise zwei Sperransätze 15 auf, die sich in Richtung zum Einsteckschlitz des Schloßgehäuses 1 erstrecken, und zwar in Sperrlage des Riegels 14 soweit, daß sie den Eingang zur Rastlage der Schloßzunge 2 sperren, wie es am besten aus Figur 6 zu erkennen ist. Dies hat zur Folge, daß der Raststeg 2c der Schloßzunge 2 nicht in seine Rastlage gelangen kann, welche durch den üblichen metallischen Rahmen 16 und dessen Rastnocken 16a definiert ist. Wird nun die Schloßzunge zusammen mit den Armen 6 und 7 weiter in das Schloßgehäuse 1 hineingedrückt, so wird der Riegel 14 mittels der Steuerorgane 10 in seine Freigabelage gemäß Figur 7 geschoben. Bei dieser Bewegung wird auch gleichzeitig ein winkelförmiger, am Rahmen 16 schwenkbar gelagerter Niederhalter 17 entgegen der Kraft einer nicht dargestellten Feder zurückgeschwenkt, so daß der Steg 2c der Schloßzunge 2 nunmehr in seine Rastlage gelangen kann. In dieser Lage ist der Niederhalter 17 durch die erwähnte Feder zurückgeschwenkt und bewirkt eine Verriegelung der Schloßzunge 2 in dem Schloßgehäuse 1.

Zur Entriegelung der Schloßzunge 2 und damit auch der Gurtband-Endstücke 3 und 4 wird folgendermaßen vorgegangen. In üblicher Weise wird eine Taste 18 durch Fingerdruck niedergedrückt, wodurch der winkelförmige Niederhalter 17 gegen die Kraft einer nicht dargestellten Feder wieder zurückgeschwenkt wird, so daß der Steg 2c der Schloßzunge 2 freigegeben wird und dieser ausgestoßen werden kann. Hierzu ist vorzugsweise eine integrierte, aus dem Material des Schloßgehäuses 1 bestehende, zungenartige Hilfsfeder 19 vorgesehen, die eine entsprechende Ausnehmung 20 im Rahmen 16 durchgreift und am Steg 2c der Zunge 2 anliegt. Diese Hilfsfeder bewirkt, ein sicheres Ausstoßen der Schloßzunge aus ihrer Rastlage, wobei der wieder nach vorn schwenkende Niederhalter 17 die Schloßzunge schließlich aus dem Gehäuse 1 ausstößt. Dabei wird gleichzeitig auch der Riegel 14 mittels einer Feder 21 in seine aus den Figuren 1 und 6 entnehmbare Sperrlage zurückgeschoben.

Beim vorstehend beschriebenen Ausführungsbeispiel sind zwei Gurtband-Endstücke 3 und 4 verwendet, die an den Enden von Schultergurten befestigt werden. In Weiterbildung kann auch so vorgegangen werden, daß ein Schrittgurt mit einem Endstück versehen wird, das ebenfalls einen Arm aufweist, der dann zusammen mit den Armen 6 und 7 der Endstücke 3 und 4 auf den entsprechend längeren Abschnitt 2a der Schloßzunge 2 geschoben wird. Auch ein solches Gurtschloß ist kompakt und leicht in seinem Aufbau, leicht zu bedienen und ebenfalls funktionssicher. Der übrige Aufbau des Gurtschlosses ist in diesem Fall wie vorstehend beschrieben, wobei noch zu erwähnen ist, daß die Enden des Beckengurtes in üblicher Weise an der Schloßzunge und am Schloßgehäuse befestigt werden.

## Patentansprüche

1. Gurtschloß für ein Sicherheitsgurtsystem mit einem Beckengurt und zwei Schultergurten, wobei das eine Ende des Beckengurtes an einem vom Schloßgehäuse (1) eingefaßten metallischen Rahmen (16) befestigt ist und das andere Ende des Beckengurtes mit einer metallischen Schloßzunge (2) verbunden ist, die in das Schloßgehäuse (1) steckbar und mit dem Rahmen (16) über eine von Hand mittels einer Taste lösbare Sperre verrastbar ist, während zur Befestigung der Schultergurtenden Endstücke (3, 4) vorgesehen sind, die bei in Schließstellung befindlichem Gurtschloß auf einem gemeinsamen Halteteil (2a) fluchtend aufgesteckt sind, dadurch gekennzeichnet, daß die Gurtband-Endstücke (3, 4) bei einer durch Formschluß festgelegten Anlage aneinander mit ihren Aufsteckschlitzen (8, 9) fluchten, daß die Schloßzunge (2) von einer Seite her durch die Schlitze (8, 9) steckbar ist und daß der auf der anderen Seite aus den Aufsteckschlitzen herausragende Abschnitt (2b) der Zunge (2) in dem Schloßgehäuse (1) verriegelbar ist, nachdem wenigstens ein an dem dem Gehäuse (1) benachbarten Gurtband-Endstück (4) vorgesehenes Steuerorgan (10) durch Verstellung eines federbelasteten Riegels (14) dessen Sperrstellung aufgehoben hat.

2. Gurtschloß nach Anspruch 1, dadurch gekennzeichnet, daß das eine Gurtband-Endstück (3) einen Vorsprung (12) und das andere Gurtband-Endstück (4) eine den Vorsprung aufnehmende Vertiefung (13) aufweist.

3. Gurtschloß nach Anspruch 2, dadurch gekennzeichnet, daß das eine Endstück (3) einen sich mit Abstand quer zu der SchIoßzunge·(2) erstreckenden Steg (11) aufweist, an dessen äußerem Rand der genannte Vorsprung (12) vorgesehen ist.

4. Gurtschloß nach Anspruch 2 oder 3, dadurch gekennzeichnet, daß die Vertiefung (13) und der Vorsprung (12) nach Art einer Nut-Feder-Ausbildung konstruiert sind.

5. Gurtschloß nach wenigstens einem der Ansprüche 1 bis 4, dadurch gekennzeichnet, daß der die Gurtband-Endstücke durchgreifende Abschnitt (2a) der Schloßzunge (2) in Aufsteckrichtung sich verjüngend ausgebildet ist und daß der jeweilige Aufsteckschlitz (8, 9) der Endstücke (3, 4) hinsichtlich seiner Sitzposition auf dem Abschnitt (2a) sich entsprechend verjüngend ausgebildet ist.

6. Gurtschloß nach wenigstens einem der Ansprüche 1 bis 5, dadurch gekennzeichnet, daß jedes, vorzugsweise vollständig aus Kunststoff bestehendes Gurtband-Endstück (3, 4) einen Arm (6 bzw. 7) aufweist und daß jeder Arm mit einem Aufsteckschlitz (8, 9) und mit dem erwähnten Vorsprung (12) oder der erwähnten Vertiefung (13) versehen ist.

7. Gurtschloß nach Anspruch 6, dadurch gekennzeichnet, daß der Arm (7) des erwähnten benachbarten Gurtband-Endstückes (4) zwei in Richtung des Schloßgehäuses (1) vorspringende Steuerorgane (10) aufweist, die gegen den federbelasteten Riegel (14) zur Anlage kommen.

8. Gurtschloß nach wenigstens einem der Ansprüche 1 bis 6, dadurch gekennzeichnet, daß der Riegel (14) aus einem vorzugsweise vollständig aus Kunststoff gefertigten, U-förmigen Teil besteht, dessen Stegbereich (14b) wenigstens einen Sperransatz (15) aufweist, der den Eingang zur Rastlage der Schloßzunge (2) im Schloßgehäuse (1) sperrt bzw. freigibt, und an dessen Schenkeln (14a) die Steuerorgane (10) axial zur Anlage kommen.

9. Gurtschloß nach wenigstens einem der Ansprüche 1 bis 8, dadurch gekennzeichnet, daß das Schloßgehäuse (1) eine integrierte, die Schloßzunge (2) aus ihrer Rastlage ausstoßende Hilfsfeder (19) aufweist.

## Claims

1. Belt lock for a safety belt system comprising a lap strap and two shoulder straps, wherein one extremity of the lap strap is secured on a metal frame (16) incorporated in the lock housing (1) and the other extremity of the lap strap is connected to a metal lock tongue (2) which is insertible into the lock housing (1) and engageable with the frame (16) via detent means releasable by means of a key, while for the purpose of fastening the shoulder strap extremities, end pieces (3, 4) are provided which are attached flush on a common retaining element (2a) when the belt lock is in the closed position, characterised in that the belt strap end pieces (3, 4) are in alignment with their attachment slots (8, 9) whilst in mutual interengaging contact, that the belt catch (2) is insertible through the slots (8, 9) from one side and that the portion (2b) of the catch (2) projecting out of the attachment slots on the other side may be immobilised in the lock housing (1) after at least one control member (10) provided on the belt strap end piece (4) adjacent to the housing (1) has neutralised its locked position by displacing a spring-loaded bolt (14).

2. Belt lock according to claim 1, characterised in that one belt strap end piece (3) has a projection (12) and the other belt strap end piece (4) has a depression (13) receiving the projection.

3. Belt lock according to claim 2, characterised in that one end piece (3) has a web (11) extending at a distance transversely to the lock catch (2), on the outer rim of which is provided the said projection (12).

4. Belt lock according to claim 2 or 3, characterised in that the depression (13) and the projection (12) are constructed in the manner of a tongue and groove configuration.

5. Belt lock according to at least one of claims 1 to 4, characterised in that the portion (2a) of the lock catch (2) traversing the belt strap end piece is formed to taper in the direction of attachment and that the corresponding attachment slot (8, 9) of the end pieces (3, 4) is formed with a corresponding taper regarding its fitting position on the portion (2a).

6. Belt lock according to at least one of claims 1 to 5, characterised in that each belt strap end piece (3, 4) which is preferably wholly formed from plastics material, comprises an arm (6 or 7) and that each arm is provided with an attachment slot (8, 9) and with the said projection (12) or the said depression (13).

7. Belt lock according to claim 6, characterised in that the arm (7) of the said adjacent belt strap end piece (4) comprises two control members (10) projecting in the direction of the lock housing (1), which come into contact with the spring-loaded bolt (14).

8. Belt lock according to at least one of claims 1 to 6, characterised in that the bolt (14) comprises a U-shaped element which is preferably wholly made of plastics material, the web portion (14b) of which has at least one locking extension (15) which blocks or frees access to the engaged position of the lock catch (2) in the lock housing (1), and against whose branches (14a) the control members (10) come into axial contact.

9. Belt lock according to at least one of claims 1 to 8, characterised in that the lock housing (1) comprises an integrated auxiliary spring (19) ejecting the lock catch (2) out of its engaged position.

## Revendications

1. Boucle pour un système de ceintures de sécurité comportant une ceinture sous-abdominale et deux ceintures-baudriers, une extrémité de la ceinture sous-abdominale étant fixée à un cadre métallique (16) entouré par un boîtier de boucle (1) et l'autre extrémité de la ceinture sous-abdominale étant reliée à une languette métallique de boucle (2), qui peut être enfichée dans le boîtier de boucle (1) et peut être verrouillée au cadre (16) par l'intermédiaire d'un verrou pouvant être détaché manuellement à l'aide d'une touche, tandis que pour la fixation des extrémités des ceintures-baudriers, il est prévu des éléments d'extrémité (3, 4) qui, lorsque la boucle est située dans la position fermée, sont emmanchés de manière à être alignés, sur un organe de retenue commun (2a), caractérisée en ce que, lorsqu'ils sont appliqués en étant fixés l'un à l'autre selon une liaison par formes complémentaires, les éléments d'extrémité (3, 4) de la sangle de ceinture sont alignés avec leurs fentes d'enfichage (8, 9), en ce que la languette de boucle (2) peut être enfichée d'un côté à travers les fentes (8, 9) et en ce que la section (2b) de la languette (2), qui fait saillie de l'autre côté, hors des fentes d'enfichage, peut être verrouillée dans le boîtier de boucle (1) après qu'au moins un organe de commande (10) prévu sur l'élément d'extrémité (4) de la sangle de ceinture, voisine du boîtier (1), a dégagé de sa position blocage un verrou (14) chargé par un ressort, en déplaçant ce dernier.

2. Boucle selon la revendication 1, caractérisée en ce qu'un élément d'extrémité (3) de la sangle de ceinture possède un appendice saillant (12) et que l'autre élément d'extrémité (4) de la sangle de ceinture possède un renfoncement (13) recevant l'appendice saillant.

3. Boucle selon la revendication 2, caractérisée en ce qu'un élément d'extrémité (3) possède une barrette (11) qui s'étend à distance et transversalement par rapport à la languette de boucle (2) et sur le bord extérieur de laquelle se trouve prévu ledit appendice saillant (12).

4. Boucle selon la revendication 2 ou 3, caractérisée en ce que le renfoncement (13) et l'appendice saillant (12) sont réalisés à la manière d'un ensemble à languette et rainure.

5. Boucle selon l'une quelconque des revendications 1 à 4, caractérisée en ce que la section (2a) de la languette de boucle (2), qui s'engage à travers les éléments d'extrémité de la sangle de ceinture, est réalisée avec une forme se rétrécissant dans la direction d'enfichage et en ce que la fente respective d'enfichage (8, 9) des éléments d'extrémité (3, 4) est réalisée avec une forme se rétrécissant de façon correspondante au niveau de sa zone d'appui sur la section (2a).

6. Boucle selon l'une quelconque des revendications 1 à 5, caractérisée en ce que chaque élément d'extrémité (3,4) de la sangle de ceinture, réalisée de préférence entièrement en une matière plastique, comporte un bras (6 ou 7) et en ce que chaque bras est muni d'une fente d'enfichage (8, 9) et de l'appendice saillant (12) mentionné ou du renfoncement (13) mentionné.

7. Boucle selon la revendication 6, caractérisée en ce que le bras (7) de l'élément d'extrémité (4) voisin mentionné de la sangle de ceinture comporte deux organes de commande (10) faisant saillie en direction du boîtier de boucle (1) et qui viennent s'appliquer contre le verrou (14) chargé par un ressort.

8. Ceinture selon l'une quelconque des revendications 1 à 6, caractérisée en ce que le verrou (14) est constitué par une pièce en forme de U réalisée de préférence entièrement en une matière plastique, dont la partie de base (14b) comporte au moins un appendice saillant de blocage (15) qui bloque ou libère l'accès pour la venue de la languette de verrou (2) dans la position encliquetée dans le boîtier de boucle (1), et contre les branches (14a) duquel les organes de commande (10) viennent s'appliquer axialement.

9. Ceinture selon l'une quelconque des revendications 1 à 8, caractérisée en ce que le boîtier de boucle (1) comporte un ressort auxiliaire intégré (19) repoussant la languette de boucle (2) hors de sa position d'encliquetage.
